# EUROPÄISCHE PATENTSCHRIFT

(11) **EP 4 020 094 B1**
(45) Veröffentlichungstag und Bekanntmachung des Hinweises auf die Patenterteilung: **30.10.2024**
(21) Anmeldenummer: 21216049.3
(22) Anmeldetag: 20.12.2021
(51) Int. Cl.: G04B 17/02, G04B 17/22, G04C 3/027

(54) **VERFAHREN UND ANORDNUNG ZUR BEEINFLUSSUNG EINES PENDELS EINER MECHANISCHEN PENDELUHR**
METHOD AND ASSEMBLY FOR AFFECTING A PENDULUM OF A MECHANICAL PENDULUM CLOCK
PROCÉDÉ ET AGENCEMENT POUR AFFECTER UN PENDULE D'UNE HORLOGE À PENDULE MÉCANIQUE

(30) Priorität: 22.12.2020 DE 102020134656
(43) Veröffentlichungstag der Anmeldung: 29.06.2022
(73) Patentinhaber: Firma Olaf Böttcher, 01917 Kamenz (DE)
(72) Erfinder: Böttcher, Olaf, 01917 Kamenz (DE)
(74) Vertreter: karo IP

(56) Entgegenhaltungen:
- BE-A- 560 354
- DE-A1- 3 246 543
- GB-A- 2 171 229
- US-A- 4 723 233

## Beschreibung

Die Erfindung betrifft ein Verfahren und Anordnung zur Beeinflussung der Bewegung eines Pendels einer mechanischen Pendeluhr.

Pendeluhren sind seit Jahrhunderten bekannt und ihr Funktionsprinzip ist ausführlich untersucht und in der Fachliteratur beschrieben. Ein Pendel einer Pendeluhr führt im Gravitationsfeld der Erde eine bei kleinen Ausschlägen annähernd harmonische Schwingung mit einer Frequenz durch, die maßgeblich von der Länge des Pendels und von der Erdbeschleunigung abhängt. Für Zwecke der vorliegenden Erfindung genügt die Betrachtung eines vereinfachten Modells, welches auch mathematisches Pendel (im Gegensatz zum physikalischen Pendel, welches der Realität näher kommt, aber komplexere Betrachtungen erfordert) genannt wird. Die Pendelbewegung mit einer sich ergebenden Frequenz der Schwingung bzw. deren Kehrwert, der Schwingungsdauer, wird in eine Bewegung der Zeiger der Uhr umgesetzt.

Die Frequenz wird z. b. kleiner bei Vergrößerung der Länge des Pendels. Da sich diese in Abhängigkeit von der Temperatur ändert, wurden große Anstrengungen zur Kompensation dieses Effektes unternommen. Trotzdem kann kaum eine mechanische Pendeluhr selbst bei sogfältiger Einstellung und Wartung die Genauigkeit einfacher elektronischer Uhren erreichen. Je nach Art des mechanischen Energiespeichers (z. B. Gewicht zum Aufziehen, Spiralfeder und dergleichen) kann es noch zu anderen (oft nicht linearen) Effekten kommen, die die Ganggenauigkeit beeinflussen. Dies gilt in besonderer Weise auch für sehr alte Pendeluhren und insbesondere für große Uhren (sogenannte Großuhren oder Turmuhren), wie sie auch heute noch in Kirchtürmen, Rathaustürmen und historischen Gebäuden Verwendung finden. Trotz guter Wartung gehen diese Uhren oft vor oder nach und können auch nicht nachhaltig richtig eingestellt werden, weil sie z. B. Wind und Wetter (vor allem aber Temperaturschwankungen) ausgesetzt sind. Da das (regelmäßige) Nachstellen sehr aufwändig ist und Kosten verursacht, wird schon lange nach Lösungen für dieses Problem gesucht. Dabei kommt es nicht so sehr darauf an, dass die Uhr von sich aus richtig geht, sondern darauf, dass die Uhr trotz Erhaltung ihrer ursprünglichen Substanz und Mechanik für die Öffentlichkeit die richtige Uhrzeit anzeigt.

Ein grundsätzlicher Ansatz zur Lösung des Problems besteht darin, die Schwingung des Pendels einer solchen mechanischen Pendeluhr mit einer elektronisch erzeugten Schwingung genau der gewünschten Frequenz zu synchronisieren, was beispielsweise in der DE 10 2007 061 333 A1, GB 2 171 229 A oder der BE 560 354 A beschrieben ist. Durch regelmäßiges Anstoßen oder Abbremsen des Pendels wird die Schwingungsdauer und/oder Schwingungsweite beeinflusst, wobei ein Elektromagnet synchron zu einer Referenzschwingung erregt wird und dabei ein magnetisierbares Element am Pendel anzieht. Dieses elektronisch recht aufwändige Vorgehen zwingt dem Pendel bei Korrekturen ein anderes Verhalten auf als bei einer freien Schwingung.

Aufgabe der vorliegenden Erfindung ist, die mit Bezug auf den Stand der Technik geschilderten Probleme wenigstens teilweise zu lösen und insbesondere die Schaffung eines Verfahrens und einer Anordnung zur Beeinflussung der Schwingungsfrequenz eines Pendels einer mechanischen Pendeluhr, wobei ggf. ein charakteristisches Schwingungsverhalten des Pendels möglichst wenig gestört werden soll. Insbesondere soll eine Einstellung der Schwingungsfrequenz auf eine vorgebbare Referenzfrequenz ermöglicht werden. Auch ein entsprechendes Computerprogrammprodukt soll geschaffen werden.

Zur Lösung dieser Aufgabe dienen ein Verfahren und eine Anordnung sowie ein Computerprogrammprodukt gemäß den unabhängigen Ansprüchen. Vorteilhafte Ausgestaltungen und Weiterbildungen der Erfindung sind in den jeweiligen abhängigen Ansprüchen angegeben. Die Beschreibung, insbesondere im Zusammenhang mit der Zeichnung, veranschaulicht die Erfindung und gibt weitere Ausführungsbeispiele an.

Bei dem vorgeschlagenen Verfahren zur magnetischen Beeinflussung eines Pendels einer mechanischen Pendeluhr, wobei das Pendel einen oberen Drehpunkt und ein unteres Ende hat, welches aufgrund der Erdbeschleunigung in einer Ebene mit einer ersten Taktfrequenz auf einem Kreisbahnsegment schwingen kann, wird ein für mindestens die Dauer von 10 Pendelschwingungen konstantes Magnetfeld im Bereich des Pendels oder zumindest einem Teilbereich davon erzeugt, welches im Wesentlichen vertikal verläuft, und wobei an dem Pendel, insbesondere in der Nähe des unteren Endes des Pendels ein Permanentmagnet angeordnet wird, und zwar mit einer Magnetfeldausrichtung (Ausrichtung der Verbindungslinie seines Nord- und Südpoles) entlang des Pendels. Statt eines Permanentmagneten kann auch ein unmagnetisches magnetisierbares Element, insbesondere aus Weicheisen verwendet werden, allerdings mit weit geringerer Wirkung und nur begrenztem Anwendungsbereich. Wenn im Folgenden von einem Permanentmagneten die Rede ist, ist auch ein magnetisierbares Element eingeschlossen, soweit dies möglich ist.

Bevorzugt wird die Magnetspule mittig unterhalb des unteren Endes des Pendels angeordnet, wobei der Permanentmagnet in der Nähe des unteren Endes des Pendels angeordnet ist. Je nach Größe des Pendels kann die Magnetspule z. B. 1 bis 50 cm [Zentimeter], vorzugsweise 5 bis 20 cm unterhalb des Pendels angeordnet sein, während der Permanentmagnet 0,5 bis 10 cm, vorzugsweise 2 bis 5 cm vom unteren Ende entfernt angeordnet ist. Gleichwohl funktioniert das Verfahren auch mit anderen Konstellationen von Magnetspule und Permanentmagnet, weil das Prinzip nicht davon abhängig ist, in welcher Höhe des Pendels der Permanentmagnet angeordnet ist und/oder ob die Magnetspule über oder unter oder in gleicher Höhe des Permanentmagneten angeordnet ist.

Im Allgemeinen wird es aber z.B. auch aus optischen Gründen und/oder wegen der Bewegung und Zugänglichkeit des Pendels bevorzugt sein, die Magnetspule unterhalb des Pendels anzuordnen. Es kann beispielsweise auch sinnvoll sein, Magnetspule und Permanentmagnet in einem oberen Bereich des Pendels anzuordnen, weil dort die Bewegung des Permanentmagneten (Kreisbahnsegment) kleiner ist und daher auch eine kleinere Magnetspule mit stärkerem Magnetfeld eingesetzt werden kann.

Die Erfindung wählt einen besonderen Ansatz zur Beeinflussung eines Pendels, den man als besonders passend zu den typischen mechanischen Abläufen der Pendeluhr ansehen kann. Es wird insbesondere nicht mit bei Bedarf kurzzeitig wechselnden Magnetfeldern gearbeitet, die das Pendel in kurzen Zeitintervallen beschleunigen oder abbremsen und damit die Harmonie seiner Schwingung stören, sondern es wird eine magnetische Beeinflussung erzeugt, die sich nahezu wie ein Gravitationsfeld auswirkt, also über große Zeiträume, z. B. über mindestens 10, 100 oder mehr Schwingungen des Pendels, eine konstante Kraft bzw. Beschleunigung auf das Pendel ausübt. Diese wird in Stärke und Richtung gerade so eingestellt, dass das Pendel in seinem aktuellen Zustand (insbesondere mit einer gegebenen Länge) genau mit der gewünschten Frequenz schwingt. Würde die Uhr von sich aus zu schnell gehen, so wird das Magnetfeld so eingestellt, dass es die Erdbeschleunigung teilweise kompensiert, würde die Uhr zu langsam gehen, wird ein Magnetfeld zum Gravitationsfeld hinzuaddiert. Wäre das Gravitationsfeld der Erde veränderlich, so würde sich ein Pendel bei zunehmendem Gravitationsfeld schneller bewegen und bei abnehmendem langsamer. Genau dieser Effekt wird durch das Überlagern der Erdanziehung mit einem erfindungsgemäßen Magnetfeld erreicht. Hier gibt es allerdings einen Unterschied zwischen Permanentmagnet und magnetisierbarem Element, da letzteres nur durch die Magnetspule magnetisiert (und immer nur angezogen) wird, also keine abstoßende Wirkung erzeugen kann. Neben der sehr viel schwächeren Wirkung gegenüber einem Permanentmagneten kann ein magnetisierbares Element Uhren nur schneller gehen lassen, nicht aber langsamer als ohne Magnetfeld. Dafür kann allerdings anders als bei Verwendung eines Permanentmagneten auch eine Magnetspule mit (Eisen-)Kern verwendet werden, da das Element nur mit dem Kern wechselwirkt, wenn dieser durch die Magnetspule magnetisch ist, ein Permanentmagnet aber immer mit einem Kern der Magnetspule wechselwirken würde.

Eine erfindungsgemäße magnetische Beeinflussung kann nicht, wie es im Stand der Technik bisher versucht wurde, mit einem oder mehreren Stabmagneten oder magnetisierbaren Elementen und einer oder mehreren Magnetspulen, die mit Stromstößen betrieben werden, erzeugt werden. In Abkehr davon wird vielmehr eine Magnetspule, insbesondere eine Luftspule mit einem Durchmesser vorzugsweise in der Größenordnung der Schwingungsweite des Pendels, in waagerechter Lage angeordnet und genutzt, um durch einen in der Magnetspule fließenden Gleichstrom ein annähernd homogenes Magnetfeld parallel zur Erdanziehung zu erzeugen, nämlich im Bereich des unteren Endes des Pendels, wo der Permanentmagnet befestigt ist, und von dem Magnetfeld der Spule dauernd angezogen oder abgestoßen wird. Jeder in der Magnetspule fließende Gleichstrom bewirkt also im Ergebnis eine Veränderung der Gesamtbeschleunigung, die auf das Pendel wirkt, so als würde die Gravitationskonstante verändert.

Dies kann man in einfachster Form vorteilhaft ausnutzen, um z. B. manuell bei erkannter und/oder gemessener Gangungenauigkeit einer Pendeluhr einen bestimmten Gleichstrom einzustellen, der die Ungenauigkeit möglichst genau ausgleicht. Eine Veränderung der Länge des Pendels ist dazu nicht erforderlich. Sofern gewisse Abweichungen von der wirklichen Uhrzeit tolerierbar sind, kann man auch bei Erreichen einer Toleranzschwelle das Magnetfeld entsprechend ändern, um die Uhr wieder in Richtung der richtigen Uhrzeit zu beeinflussen (und dann das Magnetfeld z. B. wieder ändern oder abschalten). Dies alles kann ohne Manipulationen an der Uhr und sogar aus der Ferne vorgenommen werden.

Besonders vorteilhaft ist es aber, eine automatische Synchronisation mit einer elektronischen Schwingung konstanter Frequenz vorzunehmen. Dazu wird der Gleichstrom in Abhängigkeit von einer Differenz zwischen der ersten Taktfrequenz und einer vorgebbaren zweiten Taktfrequenz, so eingestellt, dass das Pendel in der zweiten Taktfrequenz schwingt, bei Bedarf bis hin zu einem Angleich der Phasen der Schwingungen.

Bevorzugt misst eine Messeinheit die erste Taktfrequenz und/oder leitet diese aus mindestens einem für die erste Taktfrequenz charakteristischen Messwert ab, wobei die erste Taktfrequenz dann in einem Vergleicher mit einer vorgebbaren zweiten Taktfrequenz (oder einem Phasenwinkel) verglichen wird und wobei aus dem Ergebnis des Vergleiches die Richtung und Stärke des Magnetfeldes bestimmt und eingestellt wird. Da es sich um winzige Änderungen der Taktfrequenz und um lange Zeiträume handelt, ist keine besondere Genauigkeit für die zeitlichen Abläufe von Vergleich und Änderungen erforderlich. Das typische Vorgehen einer Synchronisation mit zeitlich exakt ablaufenden Synchronisationspulsen ist nicht erforderlich. Trotzdem ist sogar eine phasengenaue Regelung bzw. Nachführung möglich, beispielsweise mit einer Elektronik, wie sie in der DE 25 43 171 A1 beschrieben ist. Dabei werden die Phasen von Uhrpendel und Vergleichsuhr gezählt, und das Uhrpendel gerade so beeinflusst, dass gleichviele Phasen(durchgänge) pro Zeiteinheit erfolgen oder auftretende Abweichungen ausgeglichen werden. Dabei können selbst für alte mechanische Uhren auf Dauer Genauigkeiten von weniger als 1 sec Abweichung von einer Referenzzeit erreicht werden, was z. B. für einen Glockenschlag zu bestimmten Zeiten sehr nützlich ist.

Bevorzugt wird die maximale Geschwindigkeit des Pendels und/oder die Dauer einer Pendelschwingung anhand der Induktion gemessen, die der Permanentmagnet in der Magnetspule erzeugt. Durch die Bewegung des Permanentmagneten relativ zur Magnetspule wird in dieser eine Spannung bzw. ein Strom induziert, der sich dem Versorgungsstrom der Magnetspule überlagert, sofern der Versorgungsstrom zur Messung nicht abgeschaltet wird. So kann man die Geschwindigkeit des Pendels im tiefsten Punkt der Pendelschwingung mit oder ohne Magnetfeld messen und an eine Referenzgeschwindigkeit (bei der die Uhr genau geht) anpassen, sogar phasengenau. Nebenbei erlaubt die Kenntnis der maximalen Geschwindigkeit auch eine Bestimmung der maximalen Weite der Pendelschwingung, so dass z. B. eine Warnung oder Gegenmaßnahme erfolgen können, wenn das Pendel eine für die betreffende Uhr notwendige Mindestweite zu unterschreiten droht.

Gemäß einem weiteren Aspekt wird eine Anordnung zur magnetischen Beeinflussung eines Pendels einer mechanischen Pendeluhr vorgeschlagen. Hierbei hat das Pendel einen oberen Drehpunkt und ein unteres Ende, welches aufgrund der Erdbeschleunigung in einer Ebene mit einer ersten Taktfrequenz auf einem Kreisbahnsegment schwingen kann. Weiter ist mindestens eine im Wesentlichen waagerecht und mittig zu dem Pendel angeordnete eisenfreie Magnetspule (auch Luftspule genannt) vorhanden, die ein im Wesentlichen vertikales Magnetfeld im Bereich des Pendels oder zumindest einem Teilbereich davon erzeugen kann, wobei ein Permanentmagnet (oder ein unmagnetisches magnetisierbares Element) an dem Pendel angeordnet ist, und zwar mit einer Magnetfeldausrichtung entlang des Pendels.

Je größer der Durchmesser (bzw. bei einer nicht runden Spule die größte Ausdehnung) der Magnetspule ist im Vergleich zur Größe des Kreisbahnsegmentes, welches der Permanentmagnet durchläuft, desto gleichmäßiger wirkt das Magnetfeld auf den Permanentmagneten bei dessen Bewegung mit dem Pendel. Dafür wird das Magnetfeld aber mit zunehmender Fläche der Spule lokal schwächer, so dass ein geeigneter Kompromiss gefunden werden muss. Dabei stehen noch andere Parameter (z. B. Anzahl der Windungen, Widerstand des Spulendrahtes, vertikale Höhe der Spulenwicklung etc.) für eine Anpassung der Eigenschaften der Spule an ein bestimmtes Pendel und den Permanentmagneten (auch dessen Größe, Stärke und Form etc. sind anpassbar) zur Verfügung. Es können auch zwei oder mehr Magnetspulen (z. B. in einer Anordnung als sogenannte Helmholtz-Spulen) Verwendung finden. Wichtig ist, dass der Permanentmagnet mit seinem Nordpol oder Südpol zum unteren Ende des Pendels hin ausgerichtet ist und mit dem anderen Pol zum oberen Drehpunkt des Pendels.

Bevorzugt ist eine veränderbare Gleichstromquelle zur Beaufschlagung der Magnetspule mit Gleichstrom vorhanden. Dabei kann die Veränderung des Gleichstromes in Richtung und/oder Stärke im einfachsten Fall manuell erfolgen, um eine beobachtete Gangungenauigkeit der Uhr auszugleichen.

Besonders bevorzugt ist aber eine Messeinrichtung zur Messung einer von dem Permanentmagneten in der Magnetspule induzierten Spannung und zur Bestimmung der ersten Taktfrequenz und/oder maximalen Geschwindigkeit des Permanentmagneten relativ zur Magnetspule vorhanden. Damit lässt sich bei jeder Pendelschwingung oder in vorgebbaren Zeitabständen genau messen, ob die Uhr eine gewünschte Schwingungsfrequenz hat oder nicht.

Zur bevorzugten automatischen Nutzung der Erfindung sind ein Referenzfrequenzerzeuger zur Abgabe einer zweiten Taktfrequenz (Referenzfrequenz) vorhanden und ein Vergleicher, der eingerichtet ist, die erste und die zweite Taktfrequenz zu vergleichen und mittels einer Regeleinheit die Gleichstromquelle so zu regeln, dass die erste Taktfrequenz sich der zweiten Taktfrequenz angleicht. Diese Art der Synchronisation ist sehr einfach und wenig störanfällig, führt aber im Ergebnis dazu, dass das beeinflusste Pendel genau in einer gewünschten Frequenz schwingt. Typischerweise werden Gleichstromquelle, Messeinheit, Referenzfrequenzerzeuger, Vergleicher und Regeleinheit gemeinsam zu einer Elektronikeinheit integriert, die mittels eines Mikroprozessors alle beschriebenen Vorgänge kontrolliert. Wie erwähnt ist dabei sogar eine phasengenaue Regelung und Synchronisation der Pendeluhr gegenüber einer Referenzuhr möglich.

Ein weiterer Aspekt der Erfindung betrifft auch ein Computerprogramprodukt umfassend Befehle, die bewirken, dass die beschriebene Anordnung das beschriebene Verfahren ausführt. Die Elektronikeinheit steuert mit Hilfe eines Programms den Ablauf des Verfahrens, und dieses Programm kann z. B. durch ein Computerprogrammprodukt aktualisiert werden.

Die Erläuterungen zum Verfahren können zur näheren Charakterisierung der Anordnung herangezogen werden, und umgekehrt. Die Anordnung kann auch so eingerichtet sein, dass damit das Verfahren durchgeführt wird.

Ein schematisches Ausführungsbeispiel der Erfindung, auf das diese jedoch nicht beschränkt ist, und die Funktionsweise des Verfahrens werden nun anhand der Zeichnung näher erläutert. Es stellt dar:
Fig. 1: den schematischen Aufbau der erfindungsgemäßen Anordnung.

In Fig. 1 ist eine mechanische Pendeluhr 2 mit einem Pendel 1 dargestellt, welches an einem Drehpunkt 3 drehbar aufgehängt ist und im Bereich seines unteren Endes 4 ein Gewicht 5 aufweist. Ein solches Pendel 1, hier in Ruhestellung dargestellt, schwingt, wenn es von einem Uhrwerk immer wieder angestoßen wird, unter dem Einfluss der Schwerkraft bzw. Erdbeschleunigung g (durch einen Pfeil angedeutet) auf einem Kreisbahnsegment 6 in einer Schwingungsebene hin und her. Dabei hängt die Frequenz der Schwingung im Wesentlichen von der Länge L des Pendels 1 (und der konstanten Erdbeschleunigung g) ab, wobei diese Länge L bei einem realen Pendel (physikalischen Pendel) der Abstand zwischen Drehpunkt 3 und Schwerpunkt 16 des Pendels 1 ist. Bei großen Uhren kann die Dauer einer vollständigen Schwingung deutlich mehr als eine Sekunde betragen. Neben anderen Störfaktoren ist es gerade die Länge L, die sich unter dem Einfluss von Temperatur und anderen Umgebungsbedingungen bei einer Pendeluhr mit der Zeit ändert, so dass Pendeluhren eine gewisse Gangungenauigkeit haben, die mit der vorliegenden Erfindung kompensiert werden soll. Dazu ist an dem Pendel 1, im vorliegenden Ausführungsbeispiel nahe dem unteren Ende 4 des Pendels 1, ein Permanentmagnet 7 befestigt, und zwar mit seinem Nordpol N oder Südpol S in Richtung Drehpunkt 3 und mit dem anderen Pol in Richtung des unteren Endes 4. Auf die genaue Form des Permanentmagneten 7 und seine Art der Befestigung kommt es nicht an. Er kann ein Stabmagnet oder auch ein axial magnetisierter Ringmagnet sein, der auf das Pendel 1 aufgeschoben oder aufgeschraubt ist. Unterhalb (eine andere Position ist aber möglich) des unteren Endes 4 des Pendels 1 ist eine eisenlose Magnetspule 8 (Luftspule) waagerecht und mittig zu dem Pendel 1 (in seiner Ruhestellung) angeordnet, die über Zuleitungen 9 mit einem Gleichstrom beaufschlagt werden kann. (Bei der nicht dargestellten Verwendung eines magnetisierbaren Elementes statt eines Permanentmagneten 7 kann die Magnetspule 8 auch einen Eisenkern haben.) Dabei entsteht ein vertikal gerichtetes Magnetfeld (Magnetkraft b durch Pfeile angedeutet und parallel zur Richtung der Schwerkraft g), je nach Richtung des Gleichstroms gleich oder entgegen der Schwerkraft wirkend. Eine Elektronikeinheit 11 weist eine Gleichstromquelle 10 auf, die den Gleichstrom für die Magnetspule 8 liefert. Eine Messeinheit 12 dient zur Messung der Taktfrequenz der Schwingung des Pendels 1, was insbesondere durch Messung einer durch die Bewegung des Permanentmagneten 7 in der Magnetspule 8 induzierten Spannung (bzw. eines Stromes) erfolgen kann. Die dabei ermittelte erste Taktfrequenz (bzw. Schwingungsdauer oder auch Schwingungsphasen) wird von einem Vergleicher 14 mit einer von einem Referenzfrequenzerzeuger 13 erzeugten zweiten Taktfrequenz verglichen, wobei mit dem Ergebnis des Vergleiches über eine Regeleinheit 15 die Gleichstromquelle so geregelt wird, dass die erste Taktfrequenz sich der zweiten Taktfrequenz (Referenzfrequenz) angleicht. Der Vergleicher 14 kann auch für einen Phasenvergleich ausgelegt sein.

Die Erfindung eignet sich insbesondere für Großuhren, bei denen ein Nachstellen der Uhrzeit und/oder eine Veränderung der Pendellänge mit großem Aufwand verbunden sind. Durch Überlagerung des konstanten Schwerefeldes der Erde mit einem einstellbaren Magnetfeld, kann die Schwingungsfrequenz der Uhr mit einer Referenzfrequenz synchronisiert und damit die Ganggenauigkeit der Uhr stark erhöht werden.

### Bezugszeichen

- 1: Pendel
- 2: Pendeluhr
- 3: Drehpunkt
- 4: Ende
- 5: Gewicht
- 6: Kreisbahnsegment
- 7: Permanentmagnet
- 8: Magnetspule
- 9: Zuleitung
- 10: Gleichstromquelle
- 11: Elektronikeinheit
- 12: Messeinheit
- 13: Referenzfrequenzerzeuger
- 14: Vergleicher
- 15: Regeleinheit
- 16: Schwerpunkt

- L: Länge
- g: Schwerkraft / Erdbeschleunigung
- b: Magnetkraft
- N: Nord
- S: Süd

## Patentansprüche

1. Verfahren zur magnetischen Beeinflussung eines Pendels (1) einer mechanischen Pendeluhr (2), wobei das Pendel (1) einen oberen Drehpunkt (3) und ein unteres Ende (4) hat, welches aufgrund der Erdbeschleunigung (g) in einer Ebene mit einer ersten Taktfrequenz auf einem Kreisbahnsegment (6) schwingen kann, wobei ein für die Dauer von mindestens 10 Pendelschwingungen konstantes Magnetfeld (b) im Bereich des Pendels (1) oder zumindest einem Teilbereich davon erzeugt wird, welches über diese Dauer eine konstante Kraft bzw. Beschleunigung auf das Pendel ausübt und im Wesentlichen vertikal verläuft, und an dem Pendel (1) ein unmagnetisches magnetisierbares Element oder ein Permanentmagnet (7) angeordnet wird, und zwar mit einer Magnetfeldausrichtung entlang des Pendels (1).

2. Verfahren nach Anspruch 1, wobei das Magnetfeld (b) mittels eines Gleichstromes in mindestens einer Magnetspule (8) erzeugt wird und wobei die Magnetspule (8) im Wesentlichen in einer waagerechten Ebene liegt.

3. Verfahren nach Anspruch 2, wobei der Gleichstrom zumindest in seiner Stärke oder seiner Richtung zur Veränderung der ersten Taktfrequenz verändert wird.

4. Verfahren nach Anspruch 3, wobei der Gleichstrom in Abhängigkeit von einer Differenz zwischen der ersten Taktfrequenz und einer vorgebbarenzweiten Taktfrequenz, so einstellbar ist oder eingestellt wird, dass das Pendel (1) in der zweiten Taktfrequenz schwingt.

5. Verfahren nach einem der vorhergehenden Ansprüche, wobei eine Messeinheit (12) die erste Taktfrequenz misst oder aus mindestens einem für die erste Taktfrequenz charakteristischen Messwert ableitet, die in einem Vergleicher (14) mit einer vorgebbaren zweiten Taktfrequenz verglichen wird, und wobei aus dem Ergebnis des Vergleiches die Richtung und Stärke des Magnetfeldes (b) bestimmt und eingestellt wird.

6. Verfahren nach einem der Ansprüche 2 bis 5, wobei zumindest die maximale Geschwindigkeit des Pendels (1) oder die Dauer einer Pendelschwingung anhand der Induktion, die der Permanentmagnet (7) in der Magnetspule (8) erzeugt, gemessen wird.

7. Anordnung zur magnetischen Beeinflussung eines Pendels (1) einer mechanischen Pendeluhr (2), wobei das Pendel (1) einen oberen Drehpunkt (3) und ein unteres Ende (4) hat, welches aufgrund der Erdbeschleunigung (g) in einer Ebene mit einer ersten Taktfrequenz auf einem Kreisbahnsegment (6) schwingen kann, wobei mindestens eine im Wesentlichen waagerecht und mittig zu dem Pendel (1) angeordnete eisenfreie Magnetspule (8) vorhanden ist, die ein im Wesentlichen vertikales Magnetfeld (b) im Bereich des Pendels (1) oder zumindest einem Teilbereich davon erzeugen kann, und wobei ein unmagnetisches magnetisierbares Element oder ein Permanentmagnet (7) an dem Pendel (1) angeordnet ist, und zwar mit einer Magnetfeldausrichtung (N-S) entlang des Pendels, und wobei die Anordnung eingerichtet zur Durchführung eines Verfahrens nach einem der vorhergehenden Ansprüche ist.

8. Anordnung nach Anspruch 7, wobei eine veränderbare Gleichstromquelle (10) zur Beaufschlagung der Magnetspule (8) mit Gleichstrom vorhanden ist.

9. Anordnung nach Anspruch 7 oder 8, wobei eine Messeinheit (12) zur Messung einer von dem Permanentmagneten (7) in der Magnetspule (8) induzierten Spannung und zur Bestimmung zumindest der ersten Taktfrequenz oder maximalen Geschwindigkeit des Permanentmagneten (7) relativ zur Magnetspule (8) vorhanden ist.

10. Anordnung nach Anspruch 8 oder 9, wobei ein Referenzfrequenzerzeuger (13) zur Abgabe einer zweiten Taktfrequenz vorhanden ist und ein Vergleieher (14), der eingerichtet ist, die erste und die zweite Taktfrequenz zu vergleichen und mittels einer Regeleinheit (15) die Gleichstromquelle (10) so zu regeln, dass die erste Taktfrequenz sich der zweiten Taktfrequenz angleicht.

11. Computerprogrammprodukt umfassend Befehle, die bewirken, dass die Anordnung nach einem der Ansprüche 8 bis 10 das Verfahren nach einem der Ansprüche 4 bis 6 ausführt.

## Claims

1. Method for magnetically influencing a pendulum (1) of a mechanical pendulum clock (2), wherein the pendulum (1) has an upper fulcrum (3) and a lower end (4) which, due to the acceleration of gravity (g), can oscillate in a plane with a first clock frequency on a circular path segment (6), wherein a magnetic field (b) which is constant for the duration of at least 10 pendulum oscillations is generated in the region of the pendulum (1) or at least a partial region thereof, which exerts a constant force or acceleration on the pendulum over this duration and runs substantially vertically, and a non-magnetic magnetizable element or a permanent magnet (7) is arranged on the pendulum (1), with a magnetic field alignment along the pendulum (1).

2. Method according to Claim 1, wherein the magnetic field (b) is generated by means of a direct current in at least one magnet coil (8), and wherein the magnet coil (8) lies substantially in a horizontal plane.

3. Method according to Claim 2, wherein the direct current is changed at least in its strength or its direction to change the first clock frequency.

4. Method according to Claim 3, wherein the direct current is adjustable, or is adjusted, depending on a difference between the first clock frequency and a predeterminable second clock frequency, such that the pendulum (1) oscillates at the second clock frequency.

5. Method according to any of the preceding claims, wherein a measuring unit (12) measures the first clock frequency or derives it from at least one measured value characteristic of the first clock frequency, which is compared in a comparator (14) with a predeterminable second clock frequency, and wherein the direction and strength of the magnetic field (b) is determined and adjusted from the result of the comparison.

6. Method according to any one of Claims 2 to 5, wherein at least the maximum speed of the pendulum (1) or the duration of a pendulum oscillation is measured based on the induction generated by the permanent magnet (7) in the magnet coil (8).

7. Arrangement for magnetically influencing a pendulum (1) of a mechanical pendulum clock (2), wherein the pendulum (1) has an upper pivot point (3) and a lower end (4), which can oscillate in a plane with a first clock frequency on a circular path segment (6) due to the gravitational acceleration (g), wherein at least one iron-free magnet coil (8) is provided, which is arranged substantially horizontally and centrally to the pendulum (1) and can generate a substantially vertical magnetic field (b) in the region of the pendulum (1) or at least a partial region thereof, and wherein a non-magnetic magnetizable element or a permanent magnet (7) is arranged on the pendulum (1), with a magnetic field orientation (N-S) along the pendulum, and wherein the arrangement is adapted to carry out a method according to any of the preceding claims.

8. Arrangement according to Claim 7, wherein a variable direct current source (10) is provided for applying direct current to the magnet coil (8).

9. Arrangement according to Claim 7 or 8, wherein a measuring unit (12) is provided for measuring a voltage induced by the permanent magnet (7) in the magnet coil (8) and for determining at least the first clock frequency or maximum speed of the permanent magnet (7) relative to the magnet coil (8).

10. Arrangement according to Claim 8 or 9, wherein a reference frequency generator (13) is provided for outputting a second clock frequency and a comparator (14) which is configured to compare the first and the second clock frequency and to regulate the direct current source (10) by means of a control unit (15) such that the first clock frequency matches the second clock frequency.

11. Computer program product comprising instructions that cause the assembly according to any of Claims 8 to 10 to perform the method according to any of Claims 4 to 6.

## Revendications

1. Procédé pour influencer magnétiquement un pendule (1) d'une pendule mécanique (2), dans lequel le pendule (1) présente un point de rotation supérieur (3) et une extrémité inférieure (4) qui, en raison de l'accélération de la pesanteur (g), peut osciller dans un plan avec une première fréquence d'horloge sur un segment de trajectoire circulaire (6), dans lequel un champ magnétique (b) constant pendant la durée d'au moins 10 oscillations du pendule est généré dans la zone du pendule (1) ou au moins une partie de celle-ci, qui exerce une force constante ou une accélération sur le pendule pendant cette durée et s'étend essentiellement verticalement, et un élément magnétisable non magnétique ou un aimant permanent (7) est disposé sur le pendule (1), avec une orientation du champ magnétique le long du pendule (1).

2. Procédé selon la revendication 1, dans lequel le champ magnétique (b) est généré au moyen d'un courant continu dans au moins une bobine magnétique (8) et dans lequel la bobine magnétique (8) est sensiblement dans un plan horizontal.

3. Procédé selon la revendication 2, dans lequel le courant continu est modifié au moins dans sa puissance ou dans sa direction pour modifier la première fréquence d'horloge.

4. Procédé selon la revendication 3, dans lequel le courant continu est réglable ou est réglé en fonction d'une différence entre la première fréquence d'horloge et une deuxième fréquence d'horloge prédéfinie de telle sorte que le pendule (1) oscille à la deuxième fréquence d'horloge.

5. Procédé selon l'une quelconque des revendications précédentes, dans lequel une unité de mesure (12) mesure la première fréquence d'horloge ou dérive d'au moins une valeur de mesure caractéristique de la première fréquence d'horloge, qui est comparée dans un comparateur (14) à une deuxième fréquence d'horloge prédéfinissable, et dans lequel la direction et l'intensité du champ magnétique (b) sont déterminées et ajustées à partir du résultat de la comparaison.

6. Procédé selon l'une quelconque des revendications 2 à 5, dans lequel au moins la vitesse maximale du pendule (1) ou la durée d'une oscillation pendulaire est mesurée à l'aide de l'induction produite par l'aimant permanent (7) dans la bobine magnétique (8).

7. Dispositif pour influencer magnétiquement un pendule (1) d'une pendule mécanique (2), dans lequel le pendule (1) présente un point de rotation supérieur (3) et une extrémité inférieure (4) qui, en raison de l'accélération de la pesanteur (g), peut osciller dans un plan avec une première fréquence d'horloge sur un segment de trajectoire circulaire (6), dans lequel au moins une bobine magnétique (8) sans fer disposée sensiblement à l'horizontale et au centre du pendule (1) est présente, qui peut générer un champ magnétique (b) sensiblement vertical dans la zone du pendule (1) ou au moins une partie de celle-ci, et dans lequel un élément magnétisable non magnétique ou un aimant permanent (7) est disposé sur le pendule (1), avec un alignement de champ magnétique (N-S) le long du pendule, et dans lequel le dispositif est conçu pour mettre en oeuvre un procédé selon l'une quelconque des revendications précédentes.

8. Dispositif selon la revendication 7, dans lequel une source de courant continu (10) variable est présente pour alimenter la bobine magnétique (8) en courant continu.

9. Dispositif selon la revendication 7 ou 8, dans lequel une unité de mesure (12) est prévue pour mesurer une tension induite par l'aimant permanent (7) dans la bobine magnétique (8) et pour déterminer au moins la première fréquence d'horloge ou la vitesse maximale de l'aimant permanent (7) par rapport à la bobine magnétique (8).

10. Dispositif selon la revendication 8 ou 9, dans lequel il y a un générateur de fréquence de référence (13) pour délivrer une deuxième fréquence d'horloge et un comparateur (14) qui est agencé pour comparer la première et la deuxième fréquence d'horloge et pour réguler la source de courant continu (10) au moyen d'une unité de régulation (15) de sorte que la première fréquence d'horloge s'adapte à la deuxième fréquence d'horloge.

11. Produit de programme informatique comprenant des commandes qui font que l'agencement selon l'une quelconque des revendications 8 à 10 exécute le procédé selon l'une quelconque des revendications 4 à 6.
